# FASCICULE DE BREVET EUROPEEN

(11) **EP 1 693 514 B1**
(45) Date de publication et mention de la délivrance du brevet: **09.04.2014**
(21) Numéro de dépôt: 06290191.3
(22) Date de dépôt: 02.02.2006
(51) Int. Cl.: E01B 9/48

(54) **Dispositif de fixation de rail**
Befestigungsvorrichtung für Schienen
Fastening device for rails

(30) Priorité: 03.02.2005 FR 0501069
(43) Date de publication de la demande: 23.08.2006
(73) Titulaire: Railtech International, 59590 Raismes (FR)
(72) Inventeur: Desmyter, David, 59500 Douai (FR)
(74) Mandataire: Intès, Didier Gérard André

(56) Documents cités:
- EP-A- 0 401 424
- EP-A- 0 694 649
- EP-A1- 1 116 827
- DE-A1- 3 423 997
- DE-U1- 8 505 011

## Description

L'invention se rapporte à un dispositif de fixation de rail du type comportant une attache élastique formant ressort et un tire-fond traversant une boucle centrale en U de ce ressort, selon le préambule de la revendication 1. L'invention concerne plus particulièrement une modification des deux branches extérieures symétriques qui prolongent respectivement les branches de la boucle centrale, à l'extérieur de celle-ci, ayant pour conséquence d'améliorer les performances générales de l'attache, notamment sa résistance à la fatigue.

Sur les figures 1 et 2, on a représenté une attache connue d'un tel dispositif de fixation (voir DE 85 05 011 U1 ou DE 34 23 997 A1 qui illustrent des dispositifs analogues). On remarque que cette attache élastique 11 comprend une boucle centrale 12 en U et deux branches extérieures symétriques 14a, 14b prolongeant respectivement les branches parallèles 15a, 15b de ladite boucle centrale. Cette dernière est traversée par un tire-fond 18. La tête du tire-fond prend appui sur deux méplats 20 desdites branches parallèles de la boucle centrale. L'attache formant ressort est réalisée à partir d'un même cylindre d'acier recourbé pour former différents tronçons. On distingue ainsi, pour chaque branche extérieure 14a, 14b, un premier tronçon 21 dans le prolongement de l'une des branches de la boucle centrale mais recourbé sensiblement à angle droit à la fois vers le bas et vers l'extérieur. Ce premier tronçon est recourbé à son autre extrémité vers le haut jusqu'à un point 22 plus élevé que le niveau de la boucle centrale. La branche extérieure se prolonge par un second tronçon 23 à la fois vers le bas et en direction de la boucle centrale. Le tronçon d'extrémité libre 24 de la branche extérieure s'achève au voisinage de la boucle centrale, un peu au delà de celle-ci. C'est ce tronçon d'extrémité libre 24 qui est destiné à entrer en contact avec le patin du rail. Le serrage du tire-fond 18 a pour effet de rapprocher la boucle centrale 12 et les zones d'appui des branches extérieures, ce qui provoque le serrage élastique de l'attache contre le patin de rail. Il est visible que l'attache comporte quatre zones d'appui, à raison de deux par branche extérieure. On distingue deux zones d'appui arrière 26, chacune au milieu du premier tronçon 21 de la branche extérieure correspondante et deux zones d'appui avant 27, respectivement aux extrémités libres des branches extérieures.

On remarque qu'entre la zone d'appui avant et la zone d'appui arrière de chaque branche extérieure 14a, 14b, il existe un bras de levier L. Les études à l'origine de l'invention ont permis de mettre en évidence que ce bras de levier est responsable de contraintes dans l'attache. L'idée de base de l'invention consiste à supprimer ce bras de levier pour diminuer lesdites contraintes et par conséquent pour améliorer les performances en fatigue de l'attache.

Plus précisément, l'invention concerne un dispositif de fixation de rail du type comportant un tire-fond et une attache élastique formant ressort comprenant une boucle centrale sensiblement en U traversée par ledit tire-fond et deux branches extérieures symétriques prolongeant respectivement les branches de ladite boucle centrale, à l'extérieur de celle-ci et conformées pour que leurs tronçons d'extrémités libres, destinés à venir au contact d'un patin dudit rail en position de montage, se situent au voisinage et de part et d'autre de ladite boucle centrale, chaque branche extérieure étant conformée pour présenter une zone d'appui arrière, la plus éloignée du rail et une zone d'appui avant destinée à venir en contact avec un patin dudit rail en position de montage, caractérisé en ce que, pour chaque branche extérieure, lesdites zones d'appui avant et arrière sont alignées suivant un axe perpendiculaire à la direction dudit rail en position de montage, en sorte d'éviter la création d'un bras de levier entre les zones d'appui avant et arrière d'une même branche extérieure, et en ce que pour chaque branche extérieure, le tronçon d'extrémité libre et le tronçon comportant ladite zone d'appui arrière sont sensiblement parallèles et de même courbure.

D'autre part, si on considère qu'une attache de ce genre est montée en attente le long de l'emplacement du rail et qu'elle est déplacée perpendiculairement au rail avant serrage, l'invention a pour avantage supplémentaire de faciliter le déplacement de l'attache lors d'un montage par translation, en raison de l'alignement des zones d'appui avant et arrière de chaque branche extérieure.

En outre, le dispositif défini ci-dessus est avantageusement complété par un socle venant en butée latéralement le long du rail. Un tel socle connu en soi, généralement en matériau isolant, est remarquable, selon l'invention, en ce qu'il comporte deux gorges de guidage parallèles s'étendant perpendiculairement à la direction du rail, conformées pour accueillir les tronçons de l'attache comportant lesdites zones d'appui avant et/ou lesdites zones d'appui arrière, pour faciliter le guidage en translation de l'attache lors du passage de celle-ci d'une position de pré-montage éloignée du rail à une position de montage en contact avec ledit rail.

L'invention sera mieux comprise et d'autres avantages de celle-ci apparaîtront plus clairement à la lumière de la description qui va suivre donnée uniquement à titre d'exemple et faite en référence aux dessins annexés dans lesquels :
- la figure 1 est une vue de dessus d'une attache conforme à l'art antérieur, précédemment décrite ;
- la figure 2 est une vue selon la flèche II de la figure 1 ;
- la figure 3 est une vue générale en perspective du dispositif de fixation de rail conforme à l'invention, en position d'attente le long d'un emplacement de rail ;
- la figure 4 est une vue analogue à la figure 3 illustrant le dispositif en position montée, c'est à dire en appui contre un patin de rail ;
- la figure 5 est une vue de dessus de l'attache modifiée conformément à l'invention ; et
- la figure 6 est une vue selon la flèche 6 de la figure 5.

L'attache conforme aux figures 1 et 2 a été décrite précédemment. Sur l'attache 110 conforme à l'invention (figures 5 et 6) les éléments analogues à ceux de l'attache connue portent les mêmes références numériques augmentées de 100. On retrouve donc la boucle centrale 112 prolongée par les deux branches extérieures 114a, 114b. Pour chaque premier tronçon 121 s'étendant dans le prolongement d'une branche de la boucle centrale, on remarque que la forme est sensiblement la même, notamment la position de la zone d'appui arrière 126. En revanche, chaque branche extérieure comporte un second tronçon 123 s'étendant sensiblement dans un plan perpendiculaire à la direction du rail et s'élevant au-dessus de la boucle centrale. Le tronçon d'extrémité libre 124 qui achève chaque branche extérieure s'abaisse à nouveau en convergeant vers la boucle centrale de façon que les deux tronçons d'extrémité libre se situent sensiblement dans le prolongement l'un de l'autre au voisinage et de part et d'autre du coude de la boucle centrale 112, légèrement au delà de cette dernière. Il est remarquable que pour chaque branche extérieure, la zone d'appui avant 127 et la zone d'appui arrière 126 sont sensiblement alignées suivant un axe a ou b perpendiculaire à la direction du rail. De plus, pour chaque branche extérieure, le tronçon d'extrémité libre 124 et le premier tronçon 121 comportant la zone d'appui arrière 126 sont sensiblement parallèles et de même courbure, comme cela apparaît sur les figures 5 et 6.

Il en résulte qu'aucun bras de levier n'est créé entre les zones d'appui avant et arrière d'une même branche extérieure.

En considérant maintenant plus particulièrement les figures 3 et 4, on voit que l'attache 110 repose sur un socle 140 en matériau isolant venant en butée par son champ 141 le long du rail 142. Ce socle comporte un trou 144 pour le passage du tire-fond 118 et il est remarquable qu'il comporte aussi deux gorges de guidage 146 parallèles s'étendant perpendiculairement à la direction du rail et conformées pour accueillir les tronçons 121, 124 de l'attache qui comportent les zones d'appui avant et/ou les zones d'appui arrière. Etant donné que les zones d'appui sont alignées suivant un axe perpendiculaire au rail, c'est-à-dire suivant la direction de déplacement de l'attache lorsqu'elle passe de sa position d'attente à sa position de montage, les zones d'appui avant et arrière d'une même branche extérieure de l'attache coulissent dans une même gorge 146. Le guidage de l'attache est donc amélioré. De plus, le socle comporte une gorge 150 parallèle à la direction du rail, destinée à accueillir les deux tronçons 121 de l'attache qui comportent les zones d'appui arrière, lorsque l'attache est en position de montage (voir figure 4). Etant donné que les deux gorges de guidage sont prévues, dans l'exemple, pour accueillir les tronçons de l'attache comportant les zones d'appui avant et les zones d'appui arrière, lesdites gorges de guidage 146 intersectent la gorge 150 parallèle à la direction du rail dans laquelle les tronçons comportant les zones d'appui arrière viennent se loger en position de montage.

## Revendications

1. Dispositif de fixation de rail du type comportant un tire-fond (118) et une attache élastique formant ressort comprenant une boucle centrale (112) sensiblement en U traversée par ledit tire-fond (118) et deux branches extérieures (114a, 114b) symétriques prolongeant respectivement les branches de ladite boucle centrale, à l'extérieur de celle-ci et conformées pour que leurs tronçons d'extrémités libres (124), destinés à venir au contact d'un patin dudit rail en position de montage, se situent au voisinage et de part et d'autre de ladite boucle centrale, chaque branche extérieure étant conformée pour présenter une zone d'appui arrière (126), la plus éloignée du rail et une zone d'appui avant (127) destinée à venir en contact avec un patin dudit rail en position de montage, **caractérisé en ce que**, pour chaque branche extérieure (114a, 114b), lesdites zones d'appui avant et arrière sont alignées suivant un axe (a, b) perpendiculaire à la direction du rail en position de montage, en sorte d'éviter la création d'un bras de levier entre les zones d'appui avant et arrière d'une même branche extérieure, et **en ce que** pour chaque branche extérieure, le tronçon d'extrémité libre (124) et le tronçon (121) comportant ladite zone d'appui arrière (126) sont sensiblement parallèles et de même courbure.

2. Dispositif selon la revendication 1, **caractérisé en ce qu'**il comporte un socle et que ladite attache repose sur ledit socle (140) **en ce que** ledit socle est destiné à venir en butée latéralement le long dudit rail en position de montage et **en ce qu'**il comporte un trou (144) pour le passage dudit tire-fond (118) et deux gorges (146) parallèles s'étendant perpendiculairement à la direction du rail, lesdites gorges étant conformées pour accueillir les tronçons de l'attache comportant lesdites zones d'appui avant et/ou lesdites zones d'appui arrière, pour le guidage en translation de l'attache lors du passage de celle-ci depuis une position de pré-montage éloignée du rail à une position de montage en appui sur ledit patin de rail en position de montage.

3. Dispositif selon la revendication 2, **caractérisé en ce que** ledit socle comporte une gorge (150) parallèle à la direction du rail, conformée pour accueillir les deux tronçons (121) précités de l'attache comportant les zones d'appui arrière, en position de montage.

4. Dispositif selon la revendication 3, **caractérisé en ce que** lesdites deux gorges de guidage (146) précitées intersectent ladite gorge (150) parallèle à la direction du rail.

## Patentansprüche

1. Schienenbefestigungsvorrichtung vom Typ umfassend eine Schwellenschraube (118) sowie eine eine Feder bildende elastische Befestigung mit einer im Wesentlichen U-förmigen mittleren Schlaufe (112), welche von der Schwellenschraube (118) durchgriffen ist, und zwei symmetrischen Außenschenkeln (114a, 114b), welche jeweils die Schenkel der mittleren Schlaufe außerhalb dieser fortsetzen und gestaltet sind, damit ihre freien Endabschnitte (124), die dazu bestimmt sind, mit einem Schienenfuß in der Montageposition in Kontakt zu gelangen, in der Nähe und auf beiden Seiten der mittleren Schlaufe gelegen sind, wobei jeder Außenschenkel gestaltet ist, um einen hinteren Anlagebereich (126), der von der Schiene am weitesten entfernt ist, und einen vorderen Anlagebereich (127), der dazu bestimmt ist, mit einem Schienenfuß in der Montageposition in Kontakt zu gelangen, aufzuweisen, **dadurch gekennzeichnet, dass** bei jedem Außenschenkel (114a, 114b) die vorderen und hinteren Anlagebereiche entlang einer Achse (a, b), welche zu der Richtung der Schiene in der Montageposition senkrecht verläuft, ausgerichtet sind, um die Erzeugung eines Hebelarms zwischen den vorderen und hinteren Anlagebereichen eines gleichen Außenschenkels zu vermeiden, und dass bei jedem Außenschenkel der freie Endabschnitt (124) und der den hinteren Anlagebereich (126) umfassende Abschnitt (121) im Wesentlichen parallel sind und eine gleiche Krümmung aufweisen.

2. Vorrichtung nach Anspruch 1, **dadurch gekennzeichnet, dass** sie einen Sockel umfasst und dass die Befestigung auf dem Sockel (140) aufliegt, dass der Sockel dazu bestimmt ist, entlang der Schiene in der Montageposition seitlich in Anschlag zu kommen, und dass er ein Loch (144) für den Durchgang der Schwellenschraube (118) sowie zwei parallele Auskehlungen (146), die zu der Richtung der Schiene senkrecht verlaufen, aufweist, wobei die Auskehlungen gestaltet sind, um die die vorderen Anlagebereiche und/oder die hinteren Anlagebereiche umfassenden Abschnitte der Befestigung für das Verschiebeführen der Befestigung bei deren Übergang von einer von der Schiene entfernten Vormontageposition in eine Montageposition in Anlage an dem Schienenfuß in der Montageposition aufzunehmen.

3. Vorrichtung nach Anspruch 2, **dadurch gekennzeichnet, dass** der Sockel eine zu der Richtung der Schiene parallele Auskehlung (150) umfasst, die gestaltet ist, um die beiden vorgenannten Abschnitte (121) der Befestigung, welche die hinteren Anlagebereiche umfassen, in der Montageposition aufzunehmen.

4. Vorrichtung nach Anspruch 3, **dadurch gekennzeichnet, dass** die beiden vorgenannten Führungsauskehlungen (146) die zu der Richtung der Schiene parallele Auskehlung (150) schneiden.

## Claims

1. A rail fastener device of the type including a sleeper coach screw (118) and a resilient fastener forming a spring that comprises a substantially U-shaped central loop (112) with said coach screw (118) passing therethrough and two symmetrical outer branches (114a, 114b) respectively extending the branches of said central loop outside the loop, and shaped so that their free end segments (124) for coming into contact with a flange of said rail in an assembled position, lie in the vicinity of and on either side of said central loop, each outer branch being shaped to present a rear bearing zone (126) furthest from the rail and a front bearing zone (127) for coming into contact with a flange of said rail in the assembled position, the device being **characterized in that**, for each outer branch (114a, 114b), said front and rear bearing zones are in alignment on an axis (a, b) perpendicular to the direction of said rail in the assembled position, thereby avoiding creating a lever arm between the front and rear bearing zones of a given outer branch, and **in that** for each outer branch, the free end segment (124) and the segment (121) including said rear bearing zone (126) are substantially parallel and have the same curvature.

2. A device according to claim 1, **characterized in that** it includes a baseplate and that said fastener rests on said baseplate (140), **in that** said baseplate is for coming laterally into abutment along said rail in the assembled position, and **in that** it includes a hole (144) for passing said coach screw (118) and two parallel grooves (146) extending perpendicularly to the direction of the rail, said grooves being shaped to receive the segments of the fastener comprising said front bearing zones and/or said rear bearing zones in order to guide the fastener in translation while it is passing from a pre-assembled position remote from the rail to an assembled position bearing on said rail flange in the assembled position.

3. A device according to claim 2, **characterized in that** said baseplate includes a groove (150) parallel to the direction of the rail and shaped to receive the two above-mentioned segments (121) of the fastener including the rear bearing zones in the assembled position.

4. A device according to claim 3, **characterized in that** said two above-mentioned guide grooves (146) intersect said groove (150) parallel to the direction of the rail.
